# EUROPÄISCHE PATENTSCHRIFT

(11) **EP 0 908 206 B1**
(45) Veröffentlichungstag und Bekanntmachung des Hinweises auf die Patenterteilung: **12.05.2004**
(21) Anmeldenummer: 98118458.3
(22) Anmeldetag: 30.09.1998
(51) Int. Cl.: A63C 9/08, A63C 17/00

(54) **Willkürlich schliess- und lösbare Verbindungseinrichtung**
Fastening device with arbitrary closing and opening
Dispositif de fixation à ouverture et fermeture volontaires

(30) Priorität: 09.10.1997 DE 19744613
(43) Veröffentlichungstag der Anmeldung: 14.04.1999
(73) Patentinhaber: Japana Co., Ltd., Nagoya-shi, Aichi 450-0002 (JP)
(72) Erfinder: Jungkind, Roland, 82467 Garmisch-Partenkirchen (DE)
(74) Vertreter: Kloiber, Thomas, Dr. Dipl.-Phys.

(56) Entgegenhaltungen:
- EP-A- 0 824 942
- FR-A- 2 720 655
- US-A- 4 058 326
- US-A- 5 556 123

## Beschreibung

Die Erfindung bezieht sich auf eine willkürlich schließ- und lösbare Verbindungseinrichtung zum Verbinden eines Sportgerätes mit einem vorzugsweise mit einem Sportschuh beschuhten Fuß eines Benutzers, die dem Sportgerät unmittelbar oder mittelbar über eine Grundplatte zugeordnet ist und die ein vorzugsweise gurtförmiges Ristelement sowie ein um eine Querachse schwenkbares Fersenelement aufweist, welche Elemente derart miteinander gekoppelt sind, daß sie durch gegenläufiges Bewegen aus einer den Fuß freigebenden Position in eine Festhalteposition für den Fuß gelangen und umgekehrt.

Derartige Verbindungseinrichtungen sind z.B. aus der DE 196 42 887 A1 bekannt. Sie können bei einer Vielzahl von Sportgeräten wie Rollschuhe, Schlittschuhe, Snowboards, Alpin- und Wasserski zur Anwendung kommen. Bei den meisten dieser Verbindungseinrichtungen ist das Fersenelement über seinen Drehpunkt hinaus nach unten verlängert, wobei an diese Verlängerung das Ristelement anschließt. Aus der genannten Veröffentlichung sind aber auch Verbindungseinrichungen bekannt, bei denen die Koppelung von Rist- und Fersenelement durch ein Seil erfolgt, das über mindestens eine Umlenkrolle geführt ist. Diese Ausführungen haben jedoch keinen Eingang in die Praxis gefunden, da sie die zwangsweise gleichzeitige Gegenläufigkeit der beiden Elemente nur in Richtung Schließstellung ermöglichen, denn über ein Seil können ja keine Druckkräfte übertragen werden.

Zur Sicherung der Schließstellung der Verbindungseinrichtungen ist am Fersenelement eine Arretierung vorgesehen. Einmal handelt es sich dabei um übliche, um den Unterschenkel des Benutzers herumzuführende Spannschnallen. Bei einer anderen Ausführung findet ein Kipphebel zwischen dem Sportgerät und dem Fersenelement Verwendung, der nach Streckung und Überschreiten des Totpunktes nur durch die Spannung des Fersenelementes die Schließstellung sichert.

Während die erste Arretierung umständlich ist, ist die zweite unsicher. Diese ist bisher in der Praxis auch nicht bekannt geworden.

Aufgabe der vorliegenden Erfindung ist es daher, eine gattungsgemäße Verbindungseinrichtung so auszubilden und zu gestalten, daß das Schließen und Lösen der Verbindung eines Fußes mit einem Sportgerät schnell und einfach zu handhaben ist und daß die Gefahr eines während des Gebrauchs ungewollten Lösens mit Sicherheit vermieden ist.

Erfindungsgemäß wird diese Aufgabe dadurch gelöst, daß mindestens ein Anschlußende des Ristelementes unter Zwischenschaltung eines Spannhebels am Sportgerät bzw. an der Grundplatte gehalten ist, daß am Spannhebel eine diesen mit dem Fersenelement verbindende Koppel angelenkt ist, daß dieser Anlenkpunkt das Kniegelenk eines Kipphebels bildet, der einerseits aus dem Spannhebel und andererseits aus der Koppel und dem Fersenelement besteht, und daß am Kipphebel eine Feder angreift, die das Rist- und das Fersenelement in deren jeweiliger Grenzlage sichert und einem Positionswechsel bis zum Erreichen der Strecklage des Kipphebels entgegenwirkt. Zweckmäßige Weiterbildungen der Erfindung sind Gegenstand der abhängigen Ansprüche.

Das Schließen und Lösen der Verbindung geschieht einfach durch entsprechendes Schwenken des Fersenelements an den Unterschenkel bzw. von diesem weg. Ein unbeabsichtigtes Wegschwenken ist durch den Widerstand der Feder praktisch nicht möglich.

Zum guten Positionieren und Halten des Fußes bzw. Schuhes ist es zweckmäßig, wenn das Ristelement mit beiden Anschlußenden beiderseits des Fußes über je einen Spannhebel gehalten ist und dabei beide Spannhebel mit dem Fersenelement mittels je einer Koppel verbunden sind, wobei die entsprechenden Gelenke der Gelenkvierecke auf beiden Seiten koaxial zueinander liegen.

Vorzugsweise ist mindestens eine Koppel über ihren Anlenkpunkt am Fersenelement hinaus verlängert, wobei dann an dieser Verlängerung die Feder angreift.

Bei einer ersten Ausführungsform der Erfindung ist vorgesehen, daß sich das Kniegelenk des Kipphebels in dessen Strecklage vor seinen beiden anderen Gelenken befindet, während eine zweite Ausführung vorsieht, daß das Kniegelenk in der Strecklage zwischen den beiden anderen Gelenken liegt.

Ein weiterer Zweck der Erfindung besteht noch darin, zur Erleichterung des Anlegens des Sportgerätes ein automatisches Schließen der Verbindungseinrichtung mit dem Einführen des Fußes bzw. Schuhes zu erreichen. Hierzu ist das Fersenelement mit einem Trittbügel versehen, der, ausgehend von der geschlossenen Position, unterhalb der Anlenkung der Koppel liegt. In konstruktiver Ausgestaltung dieses Gedankens kann der Trittbügel gegenüber dem Fersenelement beweglich gehalten sein. Dieses gestattet insbesondere eine großflächigere Ausbildung des Trittbügels.

Vorteilhaft bei der weiter vom genannten ersten Ausführungsform kann entweder der Spannhebel oder die Koppel über das sie verbindende Gelenk hinaus nach vorne verlängert sein und diese Verlängerung das Anschlußglied für eine Handhabe bilden. Dabei kann als Handhabe ein Fangriemen oder dgl. dienen. Ein Ziehen daran führt unter Überwindung der Kraft der Feder zu einem Strecken des Kipphebels und zu einem Positionswechsel der Verbindungseinrichtung aus der Festhalte- in die Freigabeposition. Hierbei kommt der Vorteil der Vermeidung einer Spannschnalle voll zum Tragen.

In Weiterbildung der Erfindung sind die beiden Koppeln zu einem U oder offenen O zusammengefaßt, das das Fersenelement außenseitig umgreift. Hierbei kann der Stegteil der Koppel als Angriffspunkt für die Feder dienen.
Bezogen auf die weiter vom genannte erste Ausführungsform kann vorzugsweise in diesem Fall die Feder eine Zugfeder sein, die oberhalb des Stegteils der Koppel am Fersenelement aufgehängt ist.

Noch bezogen auf diese Ausführungsform kann der Stegteil der Koppel außenseitig eine Nase besitzen, mittels der durch Daraufdrücken ein Schwenken der Koppel entgegen der Kraft der Feder und damit ein gewolltes Öffnen der Verbindungseinrichtung erreicht wird. Insbesondere in einer Zwangslage ist diese Öffnungsmöglichkeit von Vorteil.

Bei der weiter vom genannten zweiten Ausführungsform kann die Feder ebenfalls eine Zugfeder sein, wenn sie die Verlängerung der Koppel nach unten hin belastet. In diesem Fall ist die Zugfeder zweckmäßig seitlich des Fersenelementes an dessen Achse aufgehängt.

In weiterer konstruktiverAusgestaltung dieser Ausführungsform ist vorgesehen, daß als Handhabe um den Stegteil der Koppel ein Seil oder Riemen herumgeführt ist, dessen eines Ende am oberen außenseitigen Bereich des Fersenelementes befestigt ist und dessen anderes freies Ende sich durch eine Öse am Fersenelement hindurch nach oben hin erstreckt. Hierdurch ergibt sich eine gewünscht niedrige Öffnungskraft.

Dabei kann am freien Ende der Handhabe eine Fingerschlaufe vorgesehen oder aber das freie Ende als Fangriemen ausgebildet sein.

Im folgenden sind anhand der beiliegenden Zeichnungen Ausführungsbeispiele des Erfindungsgegenstandes beschrieben. Es zeigen:
- Fig. 1:: Eine Verbindungseinrichtung gemäß einer ersten Ausführung in Seitenansicht in geöffnetem Zustand,
- Fig. 2:: die Verbindungseinrichtung nach Fig. 1 im Momentanzustand bei gestrecktem Kipphebel,
- Fig. 3:: die Verbindungseinrichtung nach den Figuren 1 und 2 in geschlossenem Zustand,
- Fig. 4:: eine Draufsicht zu Fig. 3,
- Fig.5:: eine Darstellung entsprechend der Fig. 2 einer leicht variierten Ausführung und
- Fig. 6 bis 8:: den Figuren 1 bis 3 entsprechende Darstellungen einer dritten Ausführung.

Die erfindungsgemäßen Verbindungseinrichtungen dienen in den beispielsweise dargestellten Ausführungen zum Verbinden eines relativ weichen Snowboardschuhs, der strichpunktiert dargestellt ist, mit einem nicht dargestellten Snowboard, und zwar mittelbar über eine auf dem Snowboard in bekannter Weise zu befestigende Grundplatte 1 bzw. 21 mit aufgestellten spiegelgleichen seitlichen Flanschen 2 bzw. 22 zur seitlichen Führung der Schuhsohle.

Bei der Ausführung nach den Figuren 1 bis 4 ist ein Fersenelement 3 mittels Achszapfen 4 an den Flanschen 2 der Grundplatte 1 schwenkbar gelagert. Das Fersenelement ist in bekannter und darum nicht weiter beschriebener Weise zum Erfassen und Halten des Schuhendes entsprechend konkav ausgebildet. Mittels jeweils eines Achszapfens 5 sind an den Flanschen 2 zwei Spannhebel 6 koaxial zueinander schwenkbar gelagert, die über jeweils eine Koppel 7 gelenkig mit dem Fersenelement verbunden sind. Mit 8 ist der Anlenkpunkt der Koppel am Spannhebel bezeichnet, während der Anlenkpunkt der Koppel an das Fersenelement das Bezugszeichen 9 trägt.

Ein gurtförmiges Ristelement 10 ist mit seinen beiden Enden jeweils über einen Achszapfen 11 mit den Spannhebeln 6 schwenkbar verbunden. Durch entsprechende Anordnung der Achszapfen ist erreicht, daß eine Bewegung des Fersenelementes 3 eine gegenläufige Bewegung des Ristelementes 10 bewirkt.

Die beiden Koppeln 7 sind über ihre Anlenkpunkte 9 hinaus verlängert und zu einem hufeisenförmigen Teil 12 zusammengefaßt, der das Fersenelement 3 außenseitig umfaßt. Am Ende des Teils 12 greift das eine Ende einer Zugfeder 13 an, deren anderes Ende am Fersenelement in der Nähe dessen freien Endes aufgehängt ist. Schließlich befindet sich noch an dem Teil 12 unterhalb der Zugfederbefestigung eine Öffnungsnase 14.

Zwischen den beiden vorderen unteren Rändern des Fersenelementes 3 ist noch nach einem wesentlichen Merkmal der Erfindung ein Trittbügel 15 vorgesehen. Er ist über zwei Achszapfen 16 an das Fersenelement angelenkt.

Der in Bezug auf Fig. 1 in der Zeichnungsebene liegende Spannhebel 6 ist über den Anlenkpunkt 8 der Koppel 7 hinaus verlängert. Diese Verlängerung dient als Anschlußglied für eine Handhabe. Hierzu ist sie mit einem Langloch 17 versehen, durch das beispielsweise ein nicht dargestellter Fangriemen geführt werden kann.

Aus Fig. 4 ist ersichtlich, wie insbesondere die zweimal vorhandenen Teile 2, 6 und 7 der Verbindungseinrichtung beiderseits des Schuhes angeordnet sind.

In Fig. 1 ist die Verbindungseinrichtung in geöffnetem Zustand dargestellt, in dem ein Ein- und Aussteigen möglich ist. Das vordere Ende der Sohle des strichpunktiert eingezeichneten Schuhes liegt der Grundplatte 1 an, während der Absatzbereich der Sohle dem Trittbügel 15 aufliegt. Beim Hinuntertreten des Schuhes erfolgt ein Schwenken des Fersenelementes 3 in Bezug auf die Darstellung entgegen dem Uhrzeigersinn mit der Folge auch des Schwenkens der Koppeln 7 und der Spannhebel 6. Über die Spannhebel 6 wird das Ristelement 10 zum Schuh hingezogen. Durch die Relativbewegung der Koppeln 7 und damit des Teils 12 gegenüber dem Fersenclement wird die Zugfeder 13 gespannt, bis die Position nach Fig. 2 erreicht ist. In dieser Figur ist das Ristelement 10 zur besseren Darstellung der darunterliegenden Teile nicht durchgehend gezeichnet.

In der Position nach Fig. 2 befindet sich ein einerseits aus dem Spannhebel 6 und andererseits aus der Koppel 7 und dem Fersenelement 3 gebildeter Kipphebel in seiner Streck- bzw. Totpunktlage. Das heißt, daß der das Kniegelenk bildende Anlenkpunkt 8 in der Verlängerung der Verbindungsgeraden A zwischen den Achszapfen 4 und 5 liegt. Bis zum Erreichen dieses Punktes wird die Zugfeder 13 gespannt.

Die weitere Bewegung dieser Einheit bis in die Schließlage nach Fig. 3 erfolgt mit Unterstützung durch die Kraft der Zugfeder 13. Dabei wird der Schuh in seine Endlage gebracht und zwischen dem Ristelement 10, das weiter gespannt wurde, und dem Fersenelement 3 gehalten. Die Beibehaltung dieses Zustandes während des Gebrauchs des Sportgerätes wird durch die Zugfeder 13 gesichert, ohne daß es besonderer Manipulationen bedarf, beispielsweise in Form des Schließens von Schnallen.

Das Öffnen der Verbindungseinrichtung läßt sich auf zweierlei Art erreichen. Einmal kann es mit Hilfe einer nicht dargestellten Handhabe, z.B. einem Fangriemen, erfolgen, der durch das Langloch 17 geführt und so mit dem Spannhebel 6 verbunden wird. Ein Ziehen an dem Fangriemen überführt die Einheit 3, 6, 7, 10 aus der Position nach Fig. 3 in die nach Fig. 1. Der erste Teil der Bewegung bis in die Position nach Fig. 2 erfolgt wiederum entgegen der Kraft der Zugfeder 13, während der anschließende Teil der Bewegung durch die Kraft der Zugfeder unterstützt wird.

Die zweite Möglichkeit des Öffnens der Verbindungseinrichtung ist durch Druck auf die Öffnungsnase 14 am Ende des hufeisenförmigen Teils 12 gegeben. Der Öffnungsvorgang selbst entspricht dem zuvor beschriebenen.

Die Ausführung der Verbindungseinrichtung nach Fig. 5 unterscheidet sich nur geringfügig von der zuvor beschriebenen nach den Figuren 1 bis 4. Darum finden für gleiche Teile dieselben Bezugszeichen Verwendung. Es ist lediglich der Angriffspunkt für die Öffnungshandhabe verlegt. In diesem Fall ist die Koppel 18 über den Anlenkpunkt 8 hinaus verlängert und nicht der Spannhebel 19. In der Verlängerung befindet sich wiederum ein Langloch 17 für beispielsweise einen Fangriemen oder ein anderes geeignetes Zugglied.

Die Verbindungseinrichtung nach den Figuren 6 bis 8 besitzt als Basis wie die zuvor beschriebenen Ausführungen eine Grundplatte, die mit 21 bezeichnet ist und seitliche Flansche 22 aufweist. An diesen sind ein Fersenelement 23 um Achszapfen 24 schwenkbar gelagert sowie je ein Spannhebel 26 um jeweils einen Achszapfen 25. Über Koppeln 27 erfolgt wiederum an Anlenkpunkten 28 und 29 die gelenkige Verbindung der Spannhebel mit dem Fersenelement. Ebenso ist ein Ristelement 30 mit seinen Enden über jeweils einen Achszapfen 31 mit den Spannhebeln 26 schwenkbar verbunden.

Auch im vorliegenden Beispiel sind die Koppeln 27 über ihre Anlenkpunkte 29 hinaus verlängert und zu einem hufeisenförmigen Teil 32 zusammengefaßt. Vorzugsweise an beiden Verlängerungen ist jeweils eine Zugfeder 33 befestigt, die mit ihrem anderen Ende am Achszapfen 24 aufgehängt ist. Um den Steg des hufeisenförmigen Teils 32 ist ein Riemen 38 herumgeführt, dessen inneres Ende mit ausreichendem Abstand oberhalb des Steges am Fersenelement 23 befestigt ist. Das freie Ende des Riemens ist durch eine Öse 39 am Fersenelement hindurch nach oben geführt und als Fingerschlaufe 40 gestaltet (siehe Fig. 7 und 8).

Ebenso wie bei den Ausführungen nach den Figuren 1 bis 5 ist auch im vorliegenden Fall wieder ein Trittbügel 35 mittels Achszapfen 36 an den vorderen unteren Rändern des Fersenelementes 23 angelenkt. Die Anlenkung gestattet es, den Trittbügel großflächig auszubilden, wodurch eine Verhakungsmöglichkeit von profilierten Sohlen am Pedal praktisch entfällt.

Bezogen auf Fig. 6 wird beim Hinuntertreten des Schuhes über den Trittbügel 35 das Fersenelement 23 zum Schuh hin geschwenkt. Gleichzeitig wird durch die kinematische Verbindung das Ristelement 30 ebenfalls zum Schuh hingezogen. Im Gegensatz zur ersten Ausführung schwenken hierbei jedoch die Spannhebel 26 in Bezug auf die Darstellung im Uhrzeigersinn um ihre Achszapfen 25. Bis zum Erreichen der Position nach Fig. 7 wird die Zugfeder 33 gespannt.

In der Position nach Fig. 7 befindet sich der Kipphebel, der wiederum einerseits aus dem Spannhebel 26 und andererseits aus dem Fersenelement 23 und der Koppel 27 besteht, in seiner Streck- bzw. Totpunktlage, in der der das Kniegelenk bildende Anlenkpunkt 28 auf der Verbindungsgeraden B liegt zwischen den Achszapfen 24 und 25.

Wie von der ersten Ausführung her bekannt, erfolgt die weitere Bewegung bis in die Schließlage nach Fig. 8 mit Unterstützung durch die Kraft der Zugfeder 33, die dann die Einrichtung in der Schließlage sichert.

Zum Öffnen der Verbindungseinrichtung ist einfach der Riemen 38 nach oben zu ziehen, und zwar entgegen der Kraft der Zugfeder 33 bis in die Position nach Fig. 7. Nach Überschreiten des Totpunktes zieht die Zugfeder 33 die bewegliche Einheit in die Position nach Fig. 6, in der der Schuh von dem Snowboard abgehoben werden kann. Die Verbindungseinrichtung ist wieder einstiegbereit.

## Patentansprüche

1. Willkürlich schließ- und lösbare Verbindungseinrichtung zum Verbinden eines Sportgerätes mit einem vorzugsweise mit einem Sportschuh beschuhten Fuß eines Benutzers, die dem Sportgerät unmittelbar oder mittelbar über eine Grundplatte (1, 21) zugeordnet ist, und die ein vorzugsweise gurtförmiges Ristelement (10, 30) sowie ein um eine Querachse (4, 24) schwenkbares Fersenelement (3, 23) aufweist, welche Elemente derart miteinander gekoppelt sind, daß sie durch gegenläufiges Bewegen aus einer den Fuß freigebenden Position in eine Festhalteposition für den Fuß gelangen und umgekehrt, **dadurch gekennzeichnet, daß** mindestens ein Anschlußende des Ristelementes (10, 30) unter Zwischenschaltung eines Spannhebels (6, 19, 26) am Sportgerät bzw. an der Grundplatte (1, 21) gehalten ist, daß am Spannhebel (6, 19, 26) eine diesen mit dem Fersenelement (3, 23) verbindende Koppel (7, 18, 27) angelenkt ist, daß dieser Anlenkpunkt (8, 28) das Kniegelenk eines Kipphebels bildet, der einerseits aus dem Spannhebel (6, 19, 26) und andererseits aus der Koppel (7, 18, 27) und dem Fersenelement (3, 23) besteht, und daß am Kipphebel eine Feder (13, 33) angreift, die das Rist- (10, 30) und das Fersenelement (3, 23) in deren jeweiliger Grenzlage sichert und einem Positionswechsel bis zum Erreichen der Strecklage (A, B) des Kipphebels entgegenwirkt.

2. Verbindungseinrichtung nach Anspruch 1, **dadurch gekennzeichnet, daß** das Ristelement (10, 30) mit beiden Anschlußenden beiderseits des Fußes über je einen Spannhebel (6, 19, 26) gehalten ist und daß beide Spannhebel mit dem Fersenelement (3, 23) mittels je einer Koppel (7, 18, 27) verbunden sind, wobei die entsprechenden Gelenke (4, 5, 8, 9; 24, 25, 28, 29) der Gelenkvierecke auf beiden Seiten koaxial zueinander liegen.

3. Verbindungseinrichtung nach Anspruch 1 oder 2, **dadurch gekennzeichnet, daß** mindestens eine Koppel (7, 18, 27) über ihren Anlenkpunkt (9, 29) am Fersenelement (3, 23) hinaus verlängert ist und daß an dieser Verlängerung (12, 32) die Feder (13, 33) angreift.

4. Verbindungseinrichtung nach einem der Ansprüche 1 bis 3, **dadurch gekennzeichnet, daß** sich das Kniegelenk (8) des Kipphebels in dessen Strecklage (A) vor seinen beiden anderen Gelenken (4, 5) befindet.

5. Verbindungseinrichtung nach einem der Ansprüche 1 bis 3, **dadurch gekennzeichnet, daß** das Kniegelenk (28) des Kipphebels in dessen Strecklage (B) zwischen seinen beiden anderen Gelenken (24, 25) liegt.

6. Verbindungseinrichtung nach einem der vorhergehenden Ansprüche, **dadurch gekennzeichnet, daß** das Fersenelement (3, 23) einen Trittbügel (15, 35) aufweist.

7. Verbindungseinrichtung nach Anspruch 6, **dadurch gekennzeichnet, daß** der Trittbügel (15, 35) gegenüber dem Fersenelement (3, 23) beweglich gehalten ist.

8. Verbindungseinrichtung nach einem der vorhergehenden Ansprüche, **dadurch gekennzeichnet, daß** der Spannhebel (6) über den Anlenkpunkt (8) der Koppel (7) hinaus verlängert ist und daß diese Verlängerung das Anschlußglied für eine Handhabe bildet.

9. Verbindungseinrichtung nah einem der Ansprüche 1 bis 7, **dadurch gekennzeichnet, daß** die Koppel (18) über den Anlenkpunkt (8) des Spannhebels (19) hinaus verlängert ist und daß diese Verlängerung das Anschlußglied für eine Handhabe bildet.

10. Verbindungseinrichtung nach Anspruch 8 oder 9, **dadurch gekennzeichnet, daß** als Handhabe ein Fangriemen oder dgl. vorgesehen ist.

11. Verbindungseinrichtung nach einem der Ansprüche 2 bis 10, **dadurch gekennzeichnet, daß** beide Koppeln (7, 18, 27) zu einem U oder offenen O(12, 32) zusammengefaßt sind, das das Fersenelement (3, 23) außenseitig umgreift.

12. Verbindungseinrichtung nach Anspruch 11, **dadurch gekennzeichnet, daß** die Feder (13) an dem Stegteil der Koppel angreift.

13. Verbindungseinrichtung nach den Ansprüchen 4 und 12, **dadurch gekennzeichnet, daß** die Feder eine Zugfeder (13) ist und oberhalb des Stegteils der Koppel (12) am Fersenelement (3) aufgehängt ist.

14. Verbindungseinrichtung nach einem der Ansprüche 11 bis 13, **dadurch gekennzeichnet, daß** der Stegteil der Koppel (12) außenseitig eine Öffnungsnase (14) besitzt.

15. Verbindungseinrichtung nach Anspruch 5, **dadurch gekennzeichnet, daß** die Feder eine Zugfeder (33) ist, die die Verlängerung der Koppel (27) nach unten hin belastet.

16. Verbindungseinrichtung nach Anspruch 15, **dadurch gekennzeichnet, daß** die Zugfeder (33) an der Achse (24) des Fersenelementes (23) aufgehängt ist.

17. Verbindungseinrichtung nach den Ansprüchen 5 und 11, **dadurch gekennzeichnet, daß** als Handhabe um den Stegteil der Koppel (32) ein Seil oder Riemen (38) herumgeführt ist, dessen eines Ende am oberen außenseitigen Bereich des Fersenelementes (23) befestigt ist und dessen anderes freies Ende sich durch eine Öse (39) am Fersenelement hindurch nach oben hin erstreckt.

18. Verbindungseinrichtung nach Anspruch 17, **dadurch gekennzeichnet, daß** am freien Ende der Handhabe (38) eine Fingerschlaufe (40) vorgesehen ist.

19. Verbindungseinrichtung nach Anspruch 17, **dadurch gekennzeichnet, daß** das freie Ende der Handhabe als Fangriemen ausgebildet ist.

## Claims

1. Connecting device which can be closed and released at will and is intended for connecting a piece of sports equipment to a user's foot preferably shod with a sports shoe or boot, the connecting device being assigned to the piece of sports equipment directly or indirectly via a base plate (1, 21) and having a preferably strap-like instep element (10, 30) and a heel element (3, 23) which can be pivoted about a transverse pin (4, 24), which elements are coupled to one another such that they pass out of a foot-releasing position into a foot-securing position, and vice versa, by movement in opposite directions, **characterized in that** at least one attachment end of the instep element (10, 30) is retained on the piece of sports equipment or on the base plate (1, 21) with the interposition of a clamping lever (6, 19, 26), **in that** articulated on the clamping lever (6, 19, 26) is a connecting rod (7, 18, 27) which connects this lever to the heel element (3, 23), **in that** this point of articulation (8, 28) forms the toggle joint of a tilting lever which comprises, on the one hand, the clamping lever (6, 19, 26) and, on the other hand, the connecting rod (7, 18, 27) and the heel element (3, 23), and **in that** the tilting lever is subjected to the action of a spring (13, 33) which secures the instep element (10, 30) and the heel element (3, 23) in their respective limit position and counteracts a change in position until the straightened-out position (A, B) of the tilting lever has been reached.

2. Connecting device according to Claim 1, **characterized in that** the instep element (10, 30) is retained with both attachment ends on both sides of the foot via in each case one clamping lever (6, 19, 26), and **in that** the two clamping levers are connected to the heel element (3, 23) by means of in each case one connecting rod (7, 18, 27), the corresponding joints (4, 5, 8, 9; 24, 25, 28, 29) of the four-bar linkages being located coaxially with one another on both sides.

3. Connecting device according to Claim 1 or 2, **characterized in that** at least one connecting rod (7, 18, 27) is extended beyond its point of articulation (9, 29) on the heel element (3, 23), and **in that** the spring (13, 33) acts on said extension (12, 32).

4. Connecting device according to one of Claims 1 to 3, **characterized in that** the toggle joint (8) of the tilting lever, in the straightened-out position (A) of the latter, is located in front of the other two joints (4, 5).

5. Connecting device according to one of Claims 1 to 3, **characterized in that** the toggle joint (28) of the tilting lever, in the straightened-out position (B) of the latter, is located between the other two joints (24, 25).

6. Connecting device according to one of the preceding claims, **characterized in that** the heel element (3, 23) has a tread bracket (15, 35).

7. Connecting device according to Claim 6, **characterized in that** the tread bracket (15, 35) is retained such that it can be moved in relation to the heel element (3, 23).

8. Connecting device according to one of the preceding claims, **characterized in that** the clamping lever (6) is extended beyond the point of articulation (8) of the connecting rod (7), and **in that** said extension forms the attachment member for a handle.

9. Connecting device according to one of Claims 1 to 7, **characterized in that** the connecting rod (18) is extended beyond the point of articulation (8) of the clamping lever (19), and **in that** said extension forms the attachment member for a handle.

10. Connecting device according to Claim 8 or 9, **characterized in that** the handle provided is a grip strap or the like.

11. Connecting device according to one of Claims 2 to 10, **characterized in that** the two connecting rods (7, 18, 27) are combined to form a U or an open O (12, 32) which engages around the heel element (3, 23) on the outside.

12. Connecting device according to Claim 11, **characterized in that** the spring (13) acts on the web part of the connecting rod.

13. Connecting device according to Claims 4 and 12, **characterized in that** the spring is a tension spring (13) and is suspended on the heel element (3) above the web part of the connecting rod (12).

14. Connecting device according to one of Claims 11 to 13, **characterized in that** the web part of the connecting rod (12) has an opening nose (14) on the outside.

15. Connecting device according to Claim 5, **characterized in that** the spring is a tension spring (33) which subjects the extension of the connecting rod (27) to loading in the downward direction.

16. Connecting device according to Claim 15, **characterized in that** the tension spring (33) is suspended on the pin (24) of the heel element (23).

17. Connecting device according to Claims 5 and 11, **characterized in that** guided around the web part of the connecting rod (32) as a handle is a cable or strap (38), of which one end is fastened at the top outer region of the heel element (23) and the other, free end extends upwards through an eyelet (39) on the heel element.

18. Connecting device according to Claim 17, **characterized in that** a finger loop (40) is provided at the free end of the handle (38).

19. Connecting device according to Claim 17, **characterized in that** the free end of the handle is designed as a grip strap.

## Revendications

1. Dispositif de fixation à ouverture et fermeture arbitraire pour relier un appareil de sport à un pied portant de préférence une chaussure de sport d'un utilisateur, qui est associé à l'appareil de sport directement ou indirectement par une plaque de base (1, 21), et qui comporte un élément de cou-de-pied (10,30) de préférence en forme de sangle ainsi qu'un élément de talon (3, 23) apte à pivoter autour d'un axe transversal (4, 24), lesdits éléments étant couplés entre eux de telle sorte que par un mouvement en sens opposé, ils arrivent d'une position libérant le pied en une position de retenue du pied et inversement, **caractérisé en ce qu'**au moins une extrémité de raccordement de l'élément de cou-de-pied (10, 30), en intercalant un levier de serrage (6, 19, 26), est retenue à l'appareil de sport respectivement à la plaque de base (1, 21), qu'il est articulé au levier de serrage (6, 19, 26) une bielle (7, 18, 27) reliant celui-ci à l'élément de talon (3, 23), **en ce que** ce point d'articulation (8, 28) forme l'articulation de genouillère d'un levier basculant, qui est constituée, d'une part, du levier de serrage (6, 19, 26) et, d'autre part, de la bielle (7, 18, 27) et de l'élément de talon (3, 23), et **en ce que** s'applique au levier basculant un ressort (13, 33), qui assure l'élément de cou-de-pied (10, 30) et l'élément de talon (3, 23) dans leur position limite respective et s'oppose à un changement de position jusqu'à l'atteinte de la position d'étirage (A, B) du levier basculant.

2. Dispositif de fixation selon la revendication 1, **caractérisé en ce que** l'élément de cou-de-pied (10, 30) est retenu avec les deux extrémités de raccordement des deux côtés du pied par respectivement un levier de serrage (6, 19, 26), et **en ce que** les deux leviers de serrage sont reliés à l'élément de talon (3, 23) par respectivement une bielle (7, 18, 27), où les articulations correspondantes (4, 5, 8, 9, 24, 25, 28, 29) des quadrilatères articulés sont coaxiaux aux deux côtés.

3. Dispositif de fixation selon la revendication 1 ou 2, **caractérisé en ce qu'**au moins une bielle (7, 18, 27) est prolongée au-delà de son point d'articulation (9, 29) à l'élément de talon (3, 23) et **en ce que** s'applique à ce prolongement (12, 32) le ressort (13, 33).

4. Dispositif de fixation selon l'une des revendications 1 à 3, **caractérisé en ce que** l'articulation de genouillère (8) du levier basculant se trouve dans sa position d'étirage (A) devant ses deux autres articulations (4, 5).

5. Dispositif de fixation selon l'une des revendications 1 à 3, **caractérisé en ce que** l'articulation de genouillère (28) du levier basculant, dans la position d'étirage (B) de celui-ci, se situe entre ses deux autres articulations (24, 25).

6. Dispositif de fixation selon l'une des revendications précédentes, **caractérisé en ce que** l'élément de talon (3, 23), présente un étrier de pose de pied (15, 35).

7. Dispositif de fixation selon la revendication 6, **caractérisé en ce que** l'étrier de pose de pied (15, 35) est maintenu mobile par rapport à l'élément de talon (3, 23).

8. Dispositif de fixation selon l'une des revendications précédentes, **caractérisé en ce que** le levier de serrage (6) est prolongé au-delà du point d'articulation (8) de la bielle (7), et que ce prolongement constitue l'organe de raccordement d'une manette.

9. Dispositif de fixation selon l'une des revendications 1 à 7, **caractérisé en ce que** la bielle (18) est prolongée au-delà du point d'articulation (8) du levier de serrage (19), et **en ce que** ce prolongement constitue l'organe de raccordement d'une manette.

10. Dispositif de fixation selon la revendication 8 ou 9, **caractérisé en ce qu'**il est prévu comme manette une courroie de relevage ou analogue.

11. Dispositif de fixation selon l'une des revendications 2 à 10, **caractérisé en ce que** les deux bielles (7, 18, 27) sont réunies en un U ou un O ouvert (12, 32) qui entoure l'élément de talon (3, 23) au côté extérieur.

12. Dispositif de fixation selon la revendication 11, **caractérisé en ce que** le ressort (13) s'applique à la partie de baguette de la bielle.

13. Dispositif de fixation selon les revendications 4 et 12, **caractérisé en ce que** le ressort est un ressort de traction (13) et est accroché au-dessus de la partie de baguette de la bielle (12) à l'élément de talon (3).

14. Dispositif de fixation selon l'une des revendications 11 à 13, **caractérisé en ce que** la partie de baguette de la bielle (12) possède au côté extérieur un ergot d'ouverture (14).

15. Dispositif de fixation selon la revendication 5, **caractérisé en ce que** le ressort est un ressort de traction (33) qui charge le prolongement de la bielle (27) vers le bas.

16. Dispositif de fixation selon la revendication 15, **caractérisé en ce que** le ressort de traction (33) est accroché à l'axe (24) de l'élément de talon (23).

17. Dispositif de fixation selon les revendications 5 et 11, **caractérisé en ce que**, comme manette, un câble ou courroie (38) est guidé autour de la partie de baguette de la bielle (32), dont une extrémité est fixée à la zone supérieure côté extérieur de l'élément de talon (23) et dont l'autre extrémité libre s'étend à travers un oeillet (39) à l'élément de talon vers le haut.

18. Dispositif de fixation selon la revendication 17, **caractérisé en ce qu'**il est prévu à l'extrémité libre de la manette (38) une boucle de doigt (40).

19. Dispositif de fixation selon la revendication 17, **caractérisé en ce que** l'extrémité libre de la manette est réalisée comme courroie de relevage.
